# EUROPÄISCHE PATENTSCHRIFT

(11) **EP 0 479 088 B1**
(45) Veröffentlichungstag und Bekanntmachung des Hinweises auf die Patenterteilung: **20.12.1995**
(21) Anmeldenummer: 91116146.1
(22) Anmeldetag: 23.09.1991
(51) Int. Cl.: H01J 61/36

(54) **Hochdruckentladungslampe und Verfahren zur Herstellung der Lampe**
High pressure discharge lamp and method for producing the same
Lampe à décharge à haute pression et procédé de fabrication

(30) Priorität: 02.10.1990 DE 4031116
(43) Veröffentlichungstag der Anmeldung: 08.04.1992
(73) Patentinhaber: Patent-Treuhand-Gesellschaft für elektrische Glühlampen mbH, 81543 München (DE)
(72) Erfinder: Lewandowski, Bernd, W-8133 Feldafing (DE); Franke, Dieter, W-8000 München 83 (DE); Kiele, Walter, W-8000 München 83 (DE)

(56) Entgegenhaltungen:
- EP-A- 0 115 921
- DE-A- 1 489 616
- DE-A- 3 110 465
- DE-B- 1 016 848
- DE-B- 1 589 262
- GB-A- 682 376
- US-A- 4 959 587
- SOVIET INVENTIONS ILLUSTRA- TED, El Sektion, Woche 8502, 20. Februar 1985 DERWENT PUBLICATIONS LTD., London, UK, X 26
- SOVIET INVENTIONS ILLUSTRA- TED, El Sektion, Woche 8420, 27. Juni 1984 DERWENT PUBLICATIONS LTD., London, UK, X 26

## Beschreibung

Die Erfindung betrifft eine Hochdruckentladungslampe für Lampenströme größer 20 A gemäß dem Oberbegriff des Anspruchs 1.

Hochdruckentladungslampen dieser Art mit einer Metallhalogenidfüllung dienen insbesondere zur Beleuchtung von Bühnen oder bei Film- und Fernsehaufnahmen, wo hohe Lichtströme mit tageslichtähnlicher Farbtemperatur und sehr guter Farbwiedergabe benötigt werden. Andere Hochdruckentladungslampen dieser Art mit einer Quecksilber-Gas-Füllung werden insbesondere bei der Herstellung von elektronischen Bauteilen eingesetzt. Eine solche Lampe mit einer Metallhalogenidfüllung ist z.B. aus der DE-PS 34 27 280 bekannt. Die Hochdruckentladungslampe aus dieser Patentschrift besitzt eine Metallhalogenid-Füllung und erzeugt bei einer Betriebsstromstärke von 65 A und einer Leistungsaufnahme von 12 000 W einen Lichtstrom von 1 100 000 lm. Die beiden stiftförmig ausgeführten Elektroden sind mittels jeweils einer Molybdän-Dichtungsfolie gasdicht in die Lampenhälse eingeschmolzen.

Untersuchungen an einer solchermaßen aufgebauten Metallhalogenid-Hochdruckentladungslampe, die zur Erzielung höherer Lichtströme noch stärker belastet wurde, haben gezeigt, daß diese Art der Einschmelzung höchstens Betriebsströme von 100 A zuläßt. Höhere Betriebsströme führen zu einer so starken Erhitzung der Einschmelzung, daß eine Folienkorrosion einsetzt und Folienabhebungen auftreten. Durch die Metallhalogenid-Füllung der Lampe wird außerdem eine Entglasung in Gang gesetzt, so daß sich eine sehr kurze mittlere Lebensdauer für die Lampe ergibt.

Aus der EP-A- 0 115 921 ist eine Hochdruckentladungslampe bekannt, deren Elektrodeneinschmelzungen jeweils mehrere Dichtungsfolien aufweisen. Die Dichtungsfolien sind dabei zwischen den äußeren Kolbenhals und ein inneres Quarzglasrohr, dessen dem Entladungsraum zugewandtes Ende abgeschlossen ist, eingeschmolzen. Die entladungsseitigen Enden der Dichtungsfolien sind auf den Elektrodenschaft geschweißt und im Bereich dieses Schweißübergangs von einem Wolframdraht umwickelt. Durch die Drahtumwicklung werden bei der Abkühlung Bruchstellen trotz starken Anpressens des Quarzglases an diesen Stellen verhindert.

In den Soviet Inventions Illustrated, Section El von Dervent vom 20.2.1985 ist unter der Anmeldenummer SU-A-1092-608-A eine Blitz-Gasentladungslampe zum Laserpumpen aufgeführt. Die gasdichte Einschmelzung der Elektroden erfolgt bei dieser Lampe mittels eines Molybdänfolien-Zylinders, bei dem drei bis acht Dichtungsfolien korkenzieherartig zwischen die Mantelfläche eines Quarzglaseinschubs und den äußeren Kolbenhals eingebettet sind.

Aufgabe der Erfindung ist es, eine Hochdruckentladungslampe zu schaffen, dessen Elektrodeneinschmelzungen ohne Schaden mit hohen Betriebsströmen belastet werden können. Die Elektrodeneinschmelzungen sollten dabei einen den Anforderungen entsprechend verfahrenstechnisch einfachen Aufbau besitzen.

Die Aufgabe wird durch eine Hochdruckentladungslampe, die einen Aufbau gemäß den kennzeichnenden Merkmalen des Anspruchs 1 besitzt, gelöst. Weitere vorteilhafte Merkmale der Lampe sind den Unteransprüchen zu entnehmen.

Durch den Aufbau der Kolbenhälse aus zwei ineinandergeschobenen hohlzylindrischen Quarzglasrohren, zwischen die mindestens zwei, vorteilhaft vier längliche Dichtungsfolien gasdicht eingeschmolzen sind, ergibt sich für die einzelne Dichtungsfolie eine wesentlich geringere Strombelastung. Werden die Dichtungsfolien mit gleichen Abständen über den Umfang des inneren hohlzylindrischen Quarzglasrohrs parallel zur Längsachse des Kolbenhalses angeordnet, so wird der Hals im Betrieb der Lampe völlig gleichmäßig über den Umfang aufgeheizt. Dadurch können Überlastungen in der Einschmelzung aufgrund großer Temperaturunterschiede verhindert werden. Die Metallscheibe, mit dessen Rand die Dichtungsfolien elektrisch verbunden sind und an der der Elektrodenschaft befestigt ist, verleiht der gesamten Konstruktion eine sehr große Stabilität.

Der Innenraum der Kolbenhälse ist hohl und kann, da die an den Enden der Hälse angebrachten Sockel eine entsprechende Öffnung aufweisen, von Luft durchströmt werden. Dadurch wird im Lampenbetrieb eine zusätzliche Wärmeableitung vom Kolbenhals ermöglicht. Diese Wärmeableitung kann durch einen Stab aus wärmeabführendem Material, der isoliert in die hohlzylindrische Öfnnung des Kolbenhalses hineinragt, noch weiter verstärkt werden.

Der Aufbau der Lampenhälse erlaubt Betriebsströme von bis zu 130 A, ohne daß dabei eine Schädigung der Einschmelzungen und damit die mittlere Lebensdauer der Lampe verkürzt wird. Mit diesen hohen Strömen und Leistungsaufnahmen von bis zu 24 000 W lassen sich so Hochdruckentladungslampen bauen, die mit einer Metallhalogenid-Füllung Lichtströme von über 2 Millionen lm abgeben.

Die Erfindung betrifft außerdem ein Verfahren zur Herstellung einer Hochdruckentladungslampe, wie sie in den Sachansprüchen beansprucht ist.

Bei dem Verfahren wird zuerst nach Herstellung des rotationssymmetrischen Entladungsraumes an den beiden in der Achse liegenden Enden je ein hohlzylindrisches Außenrohr aus Quarzglas angeschmolzen. In jedes angeschmolzene Außenrohr wird nun ein hohlzylindrisches Innenrohr aus Quarzglas geschoben, das an seinem dem Entladungsraum zugewandten Ende verschlossen ist und sich an seinem dem Entladungsraum abgewandten Ende olivenförmig erweitert. Dieses Innenrohr kann nun wiederum aus zwei ineinandergeschobenen Quarzglasrohren bestehen, wobei das innere der beiden Rohre die oben aufgeführten Merkmale aufweist und das äußere der beiden Rohre zum Entladungsraum hin offen ist sowie an seinem anderen Ende durch Verschmelzung mit dem innerren Rohr verschlossen ist.

Der Aufbau des Innenrohres aus zwei Rohren bietet den Vorteil, daß beim späteren Einschmelzen der Dichtungsfolien eine optische Überprüfung der Einschmelzqualität ermöglicht wird. Eine gute Einschmelzung der Folien ist nur gegeben, wenn das Quarzglas der beiden Innenrohre sich soweit erweicht hat, daß optisch keine Außenkonturen der Rohre mehr sichtbar sind.

Vor dem Einschub des hohlzylindrischen Innenrohres wird auf das dem Entladungsraum zugewandte Ende des Rohres die Metallscheibe mit der daran befestigten Elektrode und den Dichtungsfolien gesteckt. Nach dem Einschub des Innenrohres wird der äußere Rand des olivenförmig erweiterten Endes mit der Innenwand des Außenrohres verschmolzen. Dann erfolgt eine mehrmalige Spülung mit Argon über den Entladungsraum und anschließend eine Evakuierung des Raumes zwischen dem Außen- und dem Innenrohr. Nach der Evakuierung werden die Dichtungsfolien gasdicht zwischen die beiden Rohre eingeschmolzen, wobei im Raum zwischen den beiden Rohren ein Unterdruck von 20 mbar Argon und im Inneren des hohlzylindrischen Innenrohres Luftdruck von 1 bar erzeugt wird. Zum Schluß des Verfahrens wird das Ende des Kolbenhalses mit dem olivenförmig erweiterten Ende des Innenrohres abgetrennt und die Dichtungsfolien mit dem am Ende des Halses befestigten Sockel elektrisch verbunden.

Die Erfindung ist anhand der nachfolgenden Figuren näher veranschaulicht
- Figur 1: zeigt eine Seitenansicht einer erfindungsgemäßen Hochdruckentladungslampe
- Figur 2: zeigt einen Längsschnitt durch einen Kolbenhals der Hochdruckentladungslampe gemäß Figur 1 vor der Einschmelzung der Dichtungsfolien
- Figur 3: zeigt einen Querschnitt durch einen Kolbenhals der Hochdruckentladungslampe gemäß Figur 2 an der Stelle AB vor der Einschmelzung der Dichtungsfolien.

In Figur 1 ist eine erfindungsgemäße Metallhalogenid-Hochdruckentladungslampe mit einer Leistungsaufnahme von 24 000 W dargestellt. Der Lampenkolben 1 aus Quarzglas besteht aus einem größtenteils zylinderförmigen, rotationssymmetrischen Entladungsraum 2, an dessen beiden in der Achse liegenden Enden je ein zylindrischer Kolbenhals 3,4 angeschmolzen ist. In den Entladungsraum 2 ragen die beiden Stiftelektroden 5,6 aus Wolfram, die mit ihrem Schaftende in ein zentrales Loch in einer kreiszylindrischen Scheibe 7,8 aus Molybdän gesteckt und mit Platinlot fest eingelötet sind. Die elektrische Verbindung der Stiftelektroden 5,6 mit den Sockeln 9, 10 vom Typ s 30x70, die auf die freien Enden der Kolbenhälse 3,4 aufgesteckt sind, erfolgt durch je vier bandförmige Molybdän-Dichtungsfolien, von denen hier nur jeweils drei 11 bis 16 sichtbar sind. Die Dichtungsfolien 11 bis 16 sind mit ihrem einen Ende mit den jeweiligen Scheiben 7,8 verschweißt und mit ihren anderen Enden mit den hier nicht sichtbaren Stromzuführungen verbunden, die den elektrischen Kontakt mit den Sockeln 9,10 herstellen. Die Dichtungsfolien 11 bis 16 sind gasdicht zwischen zwei hohlzylindrische Quarzglasrohre, aus denen die Kolbenhälse 3,4 zusammengesetzt sind, eingeschmolzen. Die beiden Kolbenhälse 3,4 weisen eine zentrale Bohrung 17,18 auf, die bis kurz vor die Molybdän-Scheiben 7,8 reicht und über hier nicht sichtbare Öffnungen in den Sockeln 9,10 eine Luftkonvektion in den Kolbenhälsen 3,4 ermöglicht.

In Figur 2 ist der Aufbau eines Kolbenhalses vor der Einschmelzung der Dichtungsfolien dargestellt. Der Kolbenhals besteht aus einem hohlzylindrischen Außenrohr 19, das mit dem rotationssymmetrischen Entladungsraum 2 verschmolzen ist. In das Außenrohr 19 ist ein hohlzylindrisches Innenrohr aus Quarzglas geschoben, das wiederum aus zwei ineinandergeschobenen Rohren 20, 21 besteht. Das innere 20 der beiden Rohre 20,21 ist an seinem dem Entladungsraum 2 zugewandten Ende mit einer Abdichtung 22 versehen und weist an seinem dem Entladungsraum 2 abgewandten Ende eine olivenförmige Erweiterung 23 auf. Die Außenwand der olivenförmigen Erweiterung 23 berührt dabei die Innenwand des Außenrohrs 19. Das äußere 21 der beiden Innenrohre ist zum Entladungsraum 2 hin offen und an seinem vom Entladungsraum 2 abgewandten Ende nahe der olivenförmigen Erweiterung 23 mit dem inneren Rohr 20 verschmolzen. Auf das aus den zwei ineinandergeschobenen Rohren 20,21 bestehende Innenrohr ist auf seinem entladungsseitigen Ende die Scheibe 8 aus Molybdän mit der daran befestigten Wolframelektrode 6 und den vier verschweißten Molybdän-Dichtungsfolien gesteckt, von denen hier nur zwei 14,16 sichtbar sind.

Die Dichtungsfolien 14,16 verlaufen parallel zur Achse des Kolbenhalses zwischen dem Außenrohr 19 und dem äußeren Rohr 20 des Innenrohres. Zusätzlich ist über den Schaft der Stiftelektrode 6 ein hohlzylindrisches Rohrstück 24 aus Quarzglas gesteckt, das nach der Einschmelzung für eine Abdichtung zwischen dem Entladungsraum 2 und der Molybdän-Scheibe 8 sorgt.

In Figur 3 ist der Kolbenhals vor der Einschmelzung im Querschnitt an der Stelle AB in Blickrichtung auf den Entladungsraum dargestellt. Die Figur zeigt das hohlzylindrische Außenrohr 19 und die beiden hohlzylindrischen Innenrohre 20,21. Dazwischen sind ein Teil der Molybdän-Scheibe 8 und die vier gleichmäßig über den Umfang des Innenrohres 21 verteilten Molybdän-Dichtungsfolien 14, 15, 16, 25 zu sehen.

In der nachfolgenden Tabelle sind die technischen Daten der Metallhalogenid-Hochdruckentladungslampe, wie sie in Figur 1 dargestellt ist, zusammengestellt:

## Patentansprüche

1. Hochdruckentladungslampe für Lampenströme größer 20 A mit einem Lampenkolben (1) aus Quarzglas, an dessen rotationssymmetrischen Entladungsraum (2) an den beiden in der Achse liegenden Enden je ein zylindrischer Kolbenhals (3, 4) aus mindestens zwei ineinandergeschobenen hohlzylindrischen und miteinander verschmolzenen Quarzglasrohren (19, 20, 21) angebracht ist, wobei zwischen die Quarzglasrohre (19, 21) mindestens zwei bandförmige Dichtungsfolien (11 bis 16; 25) mit gleichen Abständen über den Umfang des inneren hohlzylindrischen Quarzglasrohrs (21) parallel zur Längsachse des Kolbenhalses (3, 4) gasdicht eingeschmolzen sind, das eine Ende der Dichtungsfolien (11 bis 16; 25) mit dem Schaft der jeweiligen Elektrode (6, 7) und das andere Ende der Dichtungsfolien mit der Stromzuführung elektrisch verbunden ist sowie das dem Entladungsraum (2) zugewandte Ende des inneren hohlzylindrischen Quarzglasrohres (20) verschlossen ist und der Lampenkolben (1) eine Füllung aus mindestens einem Edelgas sowie eventuell weiteren Zusätzen, wie Quecksilber und/oder Metallhalogeniden, besitzt, dadurch gekennzeichnet, daß die entladungsseitigen Enden der Dichtungsfolien (11 bis 16, 25) jeweils mit dem Rand einer Metallscheibe (7, 8) elektrisch verbunden sind, die nahe dem Entladungsraum (2) in den Kolbenhals (3, 4) eingeschmolzen ist und an der das freie Ende des jeweiligen Elektrodenschaftes befestigt ist.

2. Hochdruckentladungslampe nach Anspruch 1, dadurch gekennzeichnet, daß die Metallscheibe (7, 8) eine kreiszylindrische Gestalt besitzt.

3. Hochdruckentladungslampe nach Anspruch 1, dadurch gekennzeichnet, daß das freie Ende des Elektrodenschaftes durch eine Lötung mit der Metallscheibe verbunden ist.

4. Hochdruckentladungslampe nach Anspruch 1, dadurch gekennzeichnet, daß das freie Ende des Elektrodenschaftes durch ein zentrales Loch in der Metallscheibe (7,8) gesteckt und mit dieser verlötet ist.

5. Hochdruckentladungslampe nach Anspruch 1, dadurch gekennzeichnet, daß nahe dem freien Ende des Kolbenhalses ein Stab aus wärmeabführendem Material isoliert befestigt ist und in die hohlzylindrische Öffnung des Kolbenhalses hineinragt.

6. Hochdruckentladungslampe nach Anspruch 1, dadurch gekennzeichnet, daß die Metallscheibe (7,8) aus Molybdän besteht.

7. Verfahren zur Herstellung einer Hochdruckentladungslampe mit den in den Ansprüchen 1 bis 6 aufgeführten Merkmalen, dadurch gekennzeichnet, daß zuerst nach Herstellung des rotationssymmetrischen Entladungsraumes (2) an den beiden in der Achse liegenden Enden je ein hohlzylindrisches Außenrohr (19) aus Quarzglas angeschmolzen wird.

8. Verfahren nach Anspruch 7, dadurch gekennzeichnet, daß in jedes angeschmolzene Außenrohr ein hohlzylindrisches Innenrohr aus Quarzglas geschoben wird, das an seinem dem Entladungsraum zugewandten Ende verschlossen ist und sich an seinem dem Entladungsraum abgewandten Ende olivenförmig erweitert.

9. Verfahren nach Anspruch 7, dadurch gekennzeichnet, daß in jedes angeschmolzene Außenrohr (19) ein hohlzylindrisches Innenrohr aus Quarzglas geschoben wird, das aus zwei ineinandergeschobenen Quarzglasrohren (20,21) besteht, wobei das innere (20) der beiden Rohre (20,21) an seinen dem Entladungsraum (2) zugewandten Ende verschlossen ist, und sich an seinem dem Entladungsraum (2) abgewandten Ende olivenförmig erweitert und das äußere (21) der beiden Rohre (20,21) nahe der olivenförmigen Erweiterung (23) mit dem inneren Rohr (20) verschmolzen ist.

10. Verfahren nach Anspruch 8 oder 9, dadurch gekennzeichnet, daß vor dem Einschub des hohlzylindrischen Innenrohres auf das dem Entladungsraum (2) zugewandten Ende des Rohres eine Metallscheibe (8) mit der daran befestigten Elektrode (6) und den Dichtungsfolien (14,15,16,25) gesteckt wird.

11. Verfahren nach Anspruch 8 oder 9, dadurch gekennzeichnet, daß nach dem Einschub des hohlzylindrischen Innenrohres der äußere Rand des olivenförmigen erweiterten Endes (23) mit der Innenwand des hohlzylindrischen Außenrohres (19) verschmolzen wird.

12. Verfahren nach Anspruch 11, dadurch gekennzeichnet, daß nach der Verschmelzung des Endes (23) des Innenrohres (20) mit dem Außenrohr (19) der Raum zwischen den beiden Rohren (19,20,21) über den Entladungsraum mehrmals mit Argon gespült und anschließend evakuiert wird.

13. Verfahren nach Anspruch 12, dadurch gekennzeichnet, daß nach der Evakuierung des Raumes zwischen den beiden Rohren (19,20,21) die Dichtungsfolien (14,15,16,25) gasdicht zwischen die beiden Rohre (19,20,21) eingeschmolzen werden.

14. Verfahren nach Anspruch 13, dadurch gekennzeichnet, daß beim Einschmelzvorgang der Dichtungsfolien (14,15,16,25) im Raum zwischen den beiden Rohren (19,20,21) ein Unterdruck von 20 mbar Argon und im Innenraum des hohlzylindrischen Innenrohres (21) ein Luftdruck von 1 bar erzeugt wird.

15. Verfahren nach Anspruch 14, dadurch gekennzeichnet, daß nach dem Einschmelzen der Dichtungsfolien (14,15,16,25) das freie Ende des Kolbenhalses (4) mit dem olivenförmig erweiterten Ende (23) des Innenrohres (20) abgetrennt wird.

## Claims

1. High-pressure discharge lamp for lamp currents greater than 20 A having a quartz-glass lamp bulb (1) on whose rotationally symmetrical discharge space (2) a cylindrical bulb neck (3, 4) comprising at least two mutually inserted, hollow-cylindrical quartz-glass tubes (19, 20, 21) fused together is in each case mounted at the two axially situated ends, at least two strip-type sealing foils (11 to 16; 25) being gastightly fusion-sealed in between the quartz-glass tubes (19, 21) parallel to the longitudinal axis of the bulb neck (3, 4) at equal spacings over the circumference of the inner hollow-cylindrical quartz-glass tube (21), one end of the sealing foils (11 to 16; 25) being electrically connected to the shank of the respective electrode (6, 7) and the other end of the sealing foils being electrically connected to the current supply lead and that end of the inner hollow-cylindrical quartz-glass tube (20) that is adjacent to the discharge space (2) being sealed and the lamp bulb (1) having a filling of at least one noble gas and, optionally, further additives such as mercury and/or metal halides, characterized in that the ends of the sealing foils (11 to 16, 25) on the discharge side are each electrically connected to the rim of a metal disc (7, 8) which is fusion-sealed into the bulb neck (3, 4) near the discharge space (2) and to which the free end of the respective electrode shank is attached.

2. High-pressure discharge lamp according to Claim 1, characterized in that the metal disc (7, 8) has a circular-cylindrical shape.

3. High-pressure discharge lamp according to Claim 1, characterized in that the free end of the electrode shank is connected to the metal disc by a solder joint.

4. High-pressure discharge lamp according to Claim 1, characterized in that the free end of the electrode shank is inserted through a central hole in the metal disc (7, 8) and is soldered to the latter.

5. High-pressure discharge lamp according to Claim 1, characterized in that a rod composed of heat-dissipating material is attached in an insulating manner near the free end of the bulb neck and projects into the hollow-cylindrical opening of the bulb neck.

6. High-pressure discharge lamp according to Claim 1, characterized in that the metal disc (7, 8) comprises molybdenum.

7. Method of producing a high-pressure discharge lamp having the features cited in Claims 1 to 6, characterized in that a hollow-cylindrical quartz-glass outer tube (19) is fused in each case onto the two axially situated ends only after the rotationally symmetrical discharge space (2) has been produced.

8. Method according to Claim 7, characterized in that a hollow-cylindrical quartz-glass inner tube which is sealed at its end adjacent to the discharge space and has an olive-shaped widened section at its end remote from the discharge space is inserted into each fused-on outer tube.

9. Method according to Claim 7, characterized in that a hollow-cylindrical quartz-glass inner tube which comprises two mutually inserted quartz-glass tubes (20, 21) is inserted into each fused-on outer tube (19), the inner (20) of the two tubes (20, 21) being sealed at its end adjacent to the discharge space (2) and having an olive-shaped widened section at its end remote from the discharge space (2) and the outer (21) of the two tubes (20, 21) being fused to the inner tube (20) near the olive-shaped widened section (23).

10. Method according to Claim 8 or 9, characterized in that, before the hollow-cylindrical inner tube is inserted, a metal disc (8) with the electrode (6) attached thereto and the sealing foils (14, 15, 16, 25) is mounted on that end of the tube that is adjacent to the discharge space (2).

11. Method according to Claim 8 or 9, characterized in that after the hollow-cylindrical inner tube has been inserted, the outer rim of the olive-shaped widened end (23) is fused to the inner wall of the hollow-cylindrical outer tube (19).

12. Method according to Claim 11, characterized in that, after the end (23) of the inner tube (20) has been fused to the outer tube (19), the space between the two tubes (19, 20, 21) is repeatedly flushed with argon via the discharge space and then evacuated.

13. Method according to Claim 12, characterized in that, after the space between the two tubes (19, 20, 21) has been evacuated, the sealing foils (14, 15, 16, 25) are gastightly fusion-sealed in between the two tubes (19, 20, 21).

14. Method according to Claim 13, characterized in that, during the operation of sealing-in the sealing foils (14, 15, 16, 25), an underpressure of 20 mbar of argon is generated in the space between the two tubes (19, 20, 21) and an air pressure of 1 bar is generated in the inner space of the hollow-cylindrical inner tube (21).

15. Method according to Claim 14, characterized in that, after the sealing foils (14, 15, 16, 25) have been fusion-sealed in, the free end of the bulb neck (4) with that end (23) of the inner tube (20) which is widened in an olive-shaped fashion is removed.

## Revendications

1. Lampe à décharge haute pression pour des intensités supérieures à 20 A, comportant une ampoule (1) en verre quartzeux, dans l'espace de décharge (2) à symétrie de révolution de laquelle sont prévus, aux deux extrémités situées sur l'axe, des cols cylindriques respectifs (3,4) de l'ampoule, constitués par au moins deux tubes en verre quartzeux cylindriques creux (19,20,21), qui sont imbriqués l'un dans l'autre et sont fixés entre eux par fusion, et dans laquelle entre les tubes en verre quartzeux (19,21) sont scellés par fusion, d'une manière étanche aux gaz et parallèlement à l'axe longitudinal du col (3,4) de l'ampoule, au moins deux feuilles d'étanchéité en forme de bandes (11 à 16;25) séparées par des distances identiques sur le pourtour du tube en verre quartzeux cylindrique creux intérieur (21), une extrémité des feuilles d'étanchéité (11 à 16; 25) étant reliée électriquement à la tige de l'électrode respective (6,7) et l'autre extrémité des feuilles d'étanchéité étant reliée d'une manière électriquement conductrice à une entrée de courant, et l'extrémité, tournée vers l'espace de décharge (2), du tube en verre quartzeux intérieur cylindrique creux (20) étant fermée et l'ampoule (1) de la lampe contenant un remplissage formé par au moins un gaz rare ainsi que, éventuellement, d'autres additifs tels que du mercure et/ou des halogénures métalliques, caractérisée par le fait que les extrémités, situées du côté de la décharge, des feuilles d'étanchéité (11 à 16, 25) sont reliées électriquement respectivement au bord d'un disque métallique (7,8), qui est scellé par fusion dans le col (3,4) de l'ampoule, à proximité de l'espace de décharge (2) et auquel est fixée l'extrémité libre de la tige d'électrode respective.

2. Lampe à décharge haute pression suivant la revendication 1, caractérisée par le fait que le disque métallique (7,8) possède la forme d'un cylindre circulaire.

3. Lampe à décharge haute pression suivant la revendication 1, caractérisée par le fait que l'extrémité libre de la tige d'électrode est reliée par une brasure au disque métallique.

4. Lampe à décharge haute pression suivant la revendication 1, caractérisée par le fait que l'extrémité libre de la tige d'électrode est enfilée par un trou central du disque métallique (7,8) et est fixée par brasage à ce dernier.

5. Lampe à décharge haute pression suivant la revendication 1, caractérisée par le fait qu'un barreau en un matériau évacuant la chaleur est fixé d'une manière isolée à proximité de l'extrémité libre du col de l'ampoule et pénètre dans l'ouverture cylindrique creuse du col de l'ampoule.

6. Lampe à décharge haute pression suivant la revendication 1, caractérisée par le fait que le disque métallique (7,8) est en molybdène.

7. Procédé pour fabriquer une lampe à décharge haute pression présentant les caractéristiques indiquées dans les revendications 1 à 6, caractérisé par le fait que tout d'abord, après la fabrication de l'espace de décharge à symétrie de révolution (2), respectivement un tube extérieur cylindrique creux (19) en verre quartzeux est scellé par fusion aux deux extrémités situées sur l'axe.

8. Procédé suivant la revendication 7, caractérisé par le fait que dans chaque tube extérieur scellé par fusion est inséré un tube intérieur cylindrique creux en verre quartzeux, qui est fermé à son extrémité tournée vers l'espace de décharge et qui s'élargit en forme d'olive à son extrémité éloignée de la chambre de décharge.

9. Procédé suivant la revendication 7, caractérisé par le fait que dans chaque tube extérieur scellée par fusion (19) est inséré un tube intérieur cylindrique creux en verre quartzeux, qui est constitué de deux tubes en vérre quartzeux (20,21) insérés l'un dans l'autre, le tube intérieur (20) parmi les deux tubes (20,21) étant fermé à son extrémité tournée vers l'espace de décharge (2), et étant élargi en forme d'olive, à son extrémité éloignée de la chambre de décharge (2), et le tube extérieur (21) faisant partie des deux tubes (20,21) étant scellé par fusion au tube intérieur (20) à proximité de l'élargissement en forme d'olive (24,23).

10. Procédé suivant la revendication 8 ou 9, caractérisé par le fait qu'avant l'emmanchement du tube intérieur cylindrique creux, est enfilée sur l'extrémité du tube tournée vers l'espace de décharge (2), un disque magnétique (8) comportant l'électrode (6) qui y est fixée, et les feuilles d'étanchéité (14, 15,16,25).

11. Procédé suivant la revendication 8 ou 9, caractérisé par le fait qu'après l'insertion du tube intérieur cylindrique creux, le bord extérieur de l'extrémité élargie en forme d'olive (23) est scellé par fusion à la paroi intérieure du tube extérieur cylindrique creux (19).

12. Procédé suivant la revendication 11, caractérisé par le fait qu'après le scellement par fusion de l'extrémité (23) du tube intérieur (20) au tube extérieur (19), on rince l'espace présent entre les deux tubes (19, 20,21) plusieurs fois par de l'argon par l'intermédiaire de l'espace de décharge et on établit ensuite le vide.

13. Procédé suivant la revendication 12, caractérisé par le fait qu'après l'établissement du vide dans l'espace présent entre les deux tubes (19,20,21), on scelle par fusion les feuilles d'étanchéité (14,15,16,25), d'une manière étanche aux gaz, entre les deux tubes (19,20,21).

14. Procédé suivant la revendication 13, caractérisé par le fait que lors de l'opération de scellement par fusion des feuilles d'étanchéité (14,15,16,25), on produit dans l'espace présent entre les deux tubes (19,20,21) une dépression de 20 mbars d'argon et, dans l'espace intérieur du tube intérieur cylindrique (21), une pression d'air de 1 bar.

15. Procédé suivant la revendication 14, caractérisé par le fait qu'après le scellement par fusion des feuilles d'étanchéité (14,15,16,25), on sectionne l'extrémité libre du col (4) de l'ampoule possédant l'extrémité élargie en forme d'olive (23) du tube intérieur (20).
